# EUROPÄISCHE PATENTSCHRIFT

(11) **EP 4 339 120 B1**
(45) Veröffentlichungstag und Bekanntmachung des Hinweises auf die Patenterteilung: **01.07.2026**
(21) Anmeldenummer: 22196301.0
(22) Anmeldetag: 19.09.2022
(51) Int. Cl.: B65D 5/02, B65D 5/54, B65D 83/08

(54) **FALTSCHACHTEL AUS KARTON ZUR AUFNAHME VON ÜBEREINANDERGESTAPELTEN HYGIENETÜCHERN**
CARDBOARD FOLDING BOX FOR ACCOMMODATING SANITARY TOWELS STACKED ONE ABOVE THE OTHER
BOÎTE EN CARTON POUR LA RÉCEPTION DE SERVIETTES HYGIÉNIQUES EMPILÉES LES UNES SUR LES AUTRES

(43) Veröffentlichungstag der Anmeldung: 20.03.2024
(73) Patentinhaber: Mugler Masterpack GmbH, 09337 Hohenstein-Ernstthal OT Wüstenbrand Sachsen (DE)
(72) Erfinder: MUGLER, Ulli, 09337 Hohenstein-Ernstthal (DE)
(74) Vertreter: Scheit, Christian Wolfgang

(56) Entgegenhaltungen:
- WO-A1-2021/054263
- US-A- 2 953 293
- US-A- 3 019 944
- US-A1- 2013 186 800

## Beschreibung

Die Erfindung betrifft eine Faltschachtel aus Karton zur Aufnahme von übereinandergestapelten Hygienetüchern, wobei an einer Oberseite der Faltschachtel eine vorbereitete, entlang einer Trennlinie abtrennbare Fläche zur Freigabe eines Entnahmefensters vorgesehen ist und wobei in dem Entnahmefenster eine Fensterabdeckung angeordnet ist und diese Fensterabdeckung gegenüber einer Wandung der Faltschachtel außerhalb des Entnahmefensters elastischer ausgestaltet ist und wobei das Entnahmefenster eine Entnahmeöffnung zur Entnahme der in der Faltschachtel gestapelten Hygienetüchern aufweist.

Derartige Faltschachteln aus Karton sind im Stand der Technik beispielsweise aus EP 2 152 605 B1 bekannt. Diese Faltschachtel weist eine im Wesentlichen quaderförmige Kontur mit einer Oberseite auf. An dieser Oberseite ist eine schlitzartige Entnahmeöffnung vorgesehen. Da aufgrund der geringen Nachgiebigkeit der Wandung des Kartons eine Entnahme von Hygienetüchern aus der Faltschachtel durch die schlitzartige Entnahmeöffnung erschwert ist, ist die schlitzartige Entnahmeöffnung in einer elastischen Trägerschicht (Fensterabdeckung) integriert, wobei diese elastische Trägerschicht wiederum eine bezogen auf die Entnahmeöffnung größere Ausnehmung (Entnahmefenster) der Wandung an der Oberseite der Faltschachtel abdeckt. Durch die elastische Fensterabdeckung wird ein Eingreifen mit den Fingern in die Faltschachtel zum Erreichen des obersten Hygienetuches in der Faltschachtel vereinfacht. Weiterhin wird durch die partielle Abdeckung des Entnahmefensters mit der Fensterabdeckung ein Gegenhalt bei der Entnahme der Hygienetücher bereitgestellt und damit die Entnahme einzelner Hygienetücher aus der Faltschachtel sichergestellt. Bei einem großen Entnahmefenster in der Wandung an der Oberseite der Faltschachtel ohne Fensterabdeckung besteht dagegen die Gefahr, dass mehrere Hygienetücher mit einem Mal herausgezogen werden. Die Fensterabdeckung übernimmt also auch eine Niederhalterfunktion für den Hygienetücherstapel und dient daher als Dosierungshilfselement zur gezielten Entnahme einzelner Hygienetücher aus der Faltschachtel. Üblicherweise besteht die Fensterabdeckung aus einer dünnen Papierlage oder einer Kunststofffolie, wobei diese Fensterabdeckung an der Innenseite der Wandung an der Oberseite der Faltschachtel eingeklebt ist (vgl. auch Fig. 1 und Fig. 2 der vorliegenden Schrift). Derartige Faltschachteln haben sich grundsätzlich bewährt. Allerdings erfordert das Einkleben einer Fensterabdeckung an der Innenseite der Faltschachtel (genannt "Fensterhinterklebung") einen zusätzlichen Arbeitsschritt und zusätzliches Material wie Kraftpapier oder PE-Folie.

Faltschachteln aus Karton ohne Fensterabdeckungen sind beispielsweise aus US2953293A, US3019944A und US20130186800A1 bekannt. Zur Vereinfachung des Aufreißens der Entnahmeöffnung dieser Faltschachteln oder zur Vermeidung einer Beschädigung von Tüchern bei der Entnahme aus den Faltschachteln über deren Entnahmeöffnungen ist am Rand der Entnahmeöffnung jeweils eine Materialabdünnung vorgesehen.

Aufgabe der Erfindung ist es daher, eine Faltschachtel aus Karton zur Aufnahme von übereinandergestapelten Hygienetüchern zu schaffen, bei der eine einfache Entnahme von Hygienetüchern aus der Faltschachtel durch die schlitzartige Entnahmeöffnung möglich ist, aber gleichzeitig eine an der Innenseite der Faltschachtel eingeklebte Fensterabdeckung entfällt.

Diese Aufgabe wird dadurch gelöst, dass ein Flächenverhältnis der Fläche der Entnahmeöffnung zur Fläche des Entnahmefensters in einem Bereich von 1:1,5 bis 1:10 liegt und dass die Trennlinie zumindest einen ersten Abschnitt und einen zweiten Abschnitt aufweist. Der erste Abschnitt der Trennlinie ist von einer Außenseite der Oberseite der Faltschachtel in die Wandung der Oberseite eingeführt, ohne die Wandung vollständig zu durchdringen. Der zweite Abschnitt der Trennlinie ist von einer Innenseite der Oberseite der Faltschachtel in die Wandung der Oberseite eingeführt, ebenfalls ohne die Wandung vollständig zu durchdringen. Eine Außenkontur des zweiten Abschnitts ist innerhalb einer Außenkontur des ersten Abschnitts angeordnet, wobei sich der erste Abschnitt und der zweite Abschnitt in zumindest einem Aufreißpunkt berühren. Der erste Abschnitt der Trennlinie gibt die Außenkontur des Entnahmefensters vor. Der zweite Abschnitt der Trennlinie definiert die Außenkontur der Entnahmeöffnung. Je nach gewünschter Ausformung des Entnahmefensters und der Entnahmeöffnung werden die beiden Abschnitte entsprechend angepasst. Im Gebrauchszustand der Faltschachtel ist nach dem Entfernen der abtrennbaren Fläche zur Freigabe des Entnahmefensters die Fensterabdeckung von einem Bereich der Wandung der Oberseite der Faltschachtel gebildet. In diesem Bereich ist die Wandung aufgespaltet und weist eine geringere Schichtstärke als die Wandung der Faltschachtel außerhalb des Entnahmefensters auf.

Da der erste Abschnitt der Trennlinie von der Außenseite in die Wandung der Oberseite und der zweite Abschnitt von der Innenseite in die Wandung der Oberseite eingeführt ist, ohne dass der erste Abschnitt und der zweite Abschnitt die Wandung durchdringen, wird beim Aufreißen der abtrennbaren Fläche zur Freigabe des Entnahmefensters beginnend am Aufreißpunkt der zwischen der Außenkontur des ersten Abschnitts der Trennlinie und der Außenkontur des zweiten Abschnitts liegende Bereich der Wandung der Oberseite des Faltkartons aufgetrennt (Wandung wird entlang einer Wandungsebene aufgespaltet). Dabei wird ein Oberteil dieses Bereichs der Wandung als Teil der abtrennbaren Fläche entfernt. Ein Unterteil dieses Bereichs der Wandung verbleibt als Fensterabdeckung in dem Entnahmefenster zurück, wobei dieses Unterteil weiterhin mit der Wandung der Oberseite des Faltkartons außerhalb des Entnahmefensters verbunden ist. Der innerhalb der Außenkontur des zweiten Abschnitts liegende Bereich der Wandung der Oberseite des Faltkartons wird beim Aufreißen der abtrennbaren Fläche vollständig als Teil der abtrennbaren Fläche entfernt, sodass die Entnahmeöffnung entsteht.

Durch die Aufspaltung des zwischen der Außenkontur des ersten Abschnitts der Trennlinie und der Außenkontur des zweiten Abschnitts liegenden Bereichs der Wandung an der Oberseite des Faltkartons wird die Fensterabdeckung gebildet, wobei diese zum einen durch die verringerte Schichtdicke gegenüber der ursprünglichen Wandung elastischer ist und damit das Ergreifen des obersten Hygienetuches in der Faltschachtel erleichtert ist. Zum anderen verbleibt eine ausreichende Stabilität der Fensterabdeckung, sodass ein Herausziehen einzelner Hygienetücher aus der Faltschachtel sichergestellt ist.

Im Ergebnis kann damit auf das Einkleben einer Fensterabdeckung an der Innenseite der Faltschachtel verzichtet werden, sodass bei der Herstellung der Faltschachtel ein Verfahrensschritt entfallen kann und damit der Herstellungsaufwand verringert ist.

Es wird vorgeschlagen, dass der erste Abschnitt bis in eine Tiefe im Bereich von einem Fünftel bis zu vier Fünftel der Schichtdicke in die Wandung der Oberseite eingeführt ist. Der zweite Abschnitt der Trennlinie ist vorteilhafterweise bis in eine Tiefe in die Wandung der Oberseite eingeführt, welche der Schichtdicke der Wandung der Oberseite abzüglich der Tiefe des ersten Abschnitts entspricht.

Eine Ausgestaltung sieht vor, dass der erste Abschnitt und der zweite Abschnitt der Trennlinie jeweils bis zur Hälfte in die Wandung der Oberseite eingeführt sind. Damit wird beim Aufreißen der abtrennbaren Fläche die Wandung in dem zwischen der Außenkontur des ersten Abschnitts der Trennlinie und der Außenkontur des zweiten Abschnitts liegenden Bereich der Oberseite des Faltkartons etwa bei der halben Schichtstärke der Wandung aufgespaltet.

In einer Ausführung sind der erste Abschnitt bis zu einem Viertel der Schichtdicke in die Wandung der Oberseite und der zweite Abschnitt der Trennlinie bis zu einem Dreiviertel der Schichtdicke in die Wandung der Oberseite eingeführt oder der erste Abschnitt ist bis zu einem Dreiviertel der Schichtdicke in die Wandung der Oberseite und der zweite Abschnitt der Trennlinie ist bis zu einem Viertel der Schichtdicke in die Wandung der Oberseite eingeführt.

In einer weiteren Ausführung sind der erste Abschnitt bis zu einem Drittel der Schichtdicke in die Wandung der Oberseite und der zweite Abschnitt der Trennlinie bis zu Zweidrittel der Schichtdicke in die Wandung der Oberseite eingeführt oder der erste Abschnitt ist bis zu Zweidrittel der Schichtdicke in die Wandung der Oberseite und der zweite Abschnitt der Trennlinie ist bis zu einem Drittel der Schichtdicke in die Wandung der Oberseite eingeführt.

Über die Eindringtiefe des ersten und zweiten Abschnitts ist die Schichtstärke der nach dem Herausreißen der abtrennbaren Fläche verbleibenden Fensterabdeckung einstellbar. Wird der zweite Abschnitt der Trennlinie tiefer in die Wandung eingeführt als der erste Abschnitt, so wird für die Fensterabdeckung eine größere Schichtstärke erreicht, als wenn der erste Abschnitt der Trennlinie tiefer in die Wandung eingeführt als der zweite Abschnitt.

In einer vorteilhaften Ausführung ist an der Oberseite der Faltschachtel eine weitere Trennlinie vorgesehen, wobei die Außenkontur des ersten Abschnitts innerhalb einer Außenkontur dieser weiteren Trennlinie angeordnet ist. Die weitere Trennlinie ist von einer Außenseite der Oberseite der Faltschachtel in die Wandung der Oberseite eingeführt, ohne die Wandung vollständig zu durchdringen. Durch diese weitere Trennlinie wird an dem Entnahmefenster die Elastizität der Wandung der Oberseite im Bereich des Entnahmefenster weiter erhöht und damit das Eingreifen mit den Fingern in die Faltschachtel zum Erreichen des obersten Hygienetuches in der Faltschachtel weiter vereinfacht.

Eine weitere vorteilhafte Ausgestaltung sieht vor, dass an dem Aufreißpunkt ein Eingriffsabschnitt an der Oberseite der Faltschachtel vorgesehen ist und dieser Eingriffsabschnitt von einer weiteren Trennlinie begrenzt ist. Zumindest ein Abschnitt dieser den Eingriffsabschnitt begrenzenden Trennlinie ist von einer Außenseite der Oberseite der Faltschachtel in die Wandung der Oberseite eingeführt, ohne die Wandung vollständig zu durchdringen. Zumindest ein weiterer Abschnitt der den Eingriffsabschnitt begrenzenden Trennlinie ist von der Außenseite der Oberseite der Faltschachtel vollständig durch die Wandung der Oberseite geführt. Damit kann zumindest ein Teil des Eingriffsabschnitts in Richtung Innenseite der Faltschachtel gedrückt werden, sodass an dem Aufreißpunkt eine Kante der abtrennbaren Fläche zugänglich wird und somit das Ergreifen der abtrennbaren Fläche zum Aufreißen erleichtert wird.

Weiterhin wird vorgeschlagen, dass die Außenkontur des ersten Abschnitts der Trennlinie und/oder die Außenkontur der weiteren Trennlinie oval oder elliptisch oder kreisförmig ausgeführt ist.

Weiterhin wird vorgeschlagen, dass die Außenkontur des zweiten Abschnitts der Trennlinie im Wesentlichen rechteckförmig ausgebildet ist.

Die Ausbildung der Trennlinien im Karton der Faltschachtel wird mit an sich bekannten Verfahren durchgeführt. Beispielsweise können die Trennlinien mit einem Laser eingeführt werden. Ebenso können die Trennlinien auch mit einer entsprechenden Stanzeinheit in den Karton eingeführt werden.

Nachfolgend wird ein Ausführungsbeispiel der Erfindung anhand der Abbildungen erläutert. Es zeigen:
- Fig. 1: eine räumliche Darstellung einer Faltschachtel aus Karton zur Aufnahme von übereinandergestapelten Hygienetüchern
- Fig. 2: eine Schnittdarstellung entlang der Schnittlinie AA gemäß Fig. 1 für eine Faltschachtel gemäß Stand der Technik
- Fig. 3: einen Faltschachtelzuschnitt einer Ausführung der erfindungsgemäßen Faltschachtel aus Karton zur Aufnahme von übereinandergestapelten Hygienetüchern
- Fig. 4a: eine Schnittdarstellung des Faltschachtel gemäß Fig. 3 entlang der in Fig. 1 gezeigten Schnittlinie AA vor dem Entfernen der abtrennbaren Fläche
- Fig. 4b: eine Schnittdarstellung des Faltschachtel gemäß Fig. 3 entlang der in Fig. 1 gezeigten Schnittlinie AA nach dem Entfernen der abtrennbaren Fläche
- Fig. 5a: eine Schnittdarstellung einer weiteren Ausführung der erfindungsgemäßen Faltschachtel entlang der in Fig. 1 gezeigten Schnittlinie AA vor dem Entfernen der abtrennbaren Fläche
- Fig. 5b: eine Schnittdarstellung der weiteren Ausführung der Faltschachtel gemäß Fig. 5a entlang der in Fig. 1 gezeigten Schnittlinie AA nach dem Entfernen der abtrennbaren Fläche

**Fig. 1** zeigt eine räumliche Darstellung einer Faltschachtel 1 aus Karton zur Aufnahme von übereinandergestapelten Hygienetüchern. Die Faltschachtel 1 weist eine im Wesentlichen quaderförmige Kontur mit einer Oberseite 2 auf. An der Oberseite 2 der Faltschachtel 1 ist eine vorbereitete, entlang einer Trennlinie 3 abtrennbare Fläche 4 zur Freigabe eines Entnahmefensters 5 vorgesehen. Nach einem Herausreißen der abtrennbaren Fläche 4 verbleibt in dem Entnahmefenster 5 eine Fensterabdeckung 6, die gegenüber einer Wandung 7 der Faltschachtel 1 außerhalb des Entnahmefensters 5 elastischer ausgestaltet ist. Die Fensterabdeckung 6 weist eine schlitzartige Entnahmeöffnung 8 zur Entnahme der in der Faltschachtel 1 gestapelten Hygienetüchern auf.

**Fig. 2** zeigt eine Schnittdarstellung entlang der Schnittlinie AA gemäß Fig. 1 für eine Faltschachtel 1 gemäß Stand der Technik. Die Fensterabdeckung 6 mit der Entnahmeöffnung 8 ist aus einer dünnen Papierlage oder einer Kunststofffolie gebildet, wobei diese Fensterabdeckung an der Innenseite 9 der Wandung 7 an der Oberseite 2 der Faltschachtel 1 eingeklebt ist

**Fig. 3** zeigt einen Faltschachtelzuschnitt einer Ausführung der erfindungsgemäßen Faltschachtel 1 aus Karton zur Aufnahme von übereinandergestapelten Hygienetüchern. An diesem Faltschachtelzuschnitt sind die Oberseite 2 der Faltschachtel 1, die Seitenteile 10 und die Unterseite 11 der Faltschachtel 1 sowie diverse Klebe- und Staublaschen 12 sichtbar. An der Oberseite 2 der Faltschachtel 1 ist die Trennlinie 3 zum Herausreißen der abtrennbaren Fläche 4 zur Freigabe des Entnahmefensters 5 dargestellt. Die Trennlinie 3 weist einen ersten Abschnitt 3a und einen zweiten Abschnitt 3b auf. Der erste Abschnitt 3a der Trennlinie 3 ist von einer Außenseite 13 der Oberseite 2 der Faltschachtel 1 her in die Wandung 7 der Oberseite 2 eingeführt ist, ohne die Wandung 7 vollständig zu durchdringen. Der zweite Abschnitt 3b der Trennlinie 3 ist von der Innenseite 9 der Oberseite 2 der Faltschachtel 1 her in die Wandung 7 der Oberseite 2 eingeführt, ohne die Wandung 7 vollständig zu durchdringen. Eine Außenkontur des zweiten Abschnitts 3b ist innerhalb einer Außenkontur des ersten Abschnitts 3a angeordnet, wobei sich der erste Abschnitt 3a und der zweite Abschnitt 3b an Aufreißpunkten 14a, 14a' und 14b, 14b' berühren.

Die Innenseite 9 der Wandung 7 ist die Seite, welche dem Innenbereich der Faltschachtel 1 zugewandt ist. Die Außenseite 13 der Wandung 7 ist die Seite, welche der Umgebung der Faltschachtel 1 zugewandt ist.

An den Aufreißpunkten 14a, 14a' bzw. 14b, 14b' an der Oberseite 2 der Faltschachtel ist jeweils ein Eingriffsabschnitt 15 vorgesehen. Dieser Eingriffsabschnitt 15 ist von einer weiteren Trennlinie 16 begrenzt, wobei zumindest ein Abschnitt 16a dieser den Eingriffsabschnitt 15 begrenzenden Trennlinie 16 von einer Außenseite 13 der Oberseite 2 der Faltschachtel 1 in die Wandung 7 der Oberseite 2 eingeführt ist, ohne die Wandung 7 vollständig zu durchdringen. Zumindest ein weiterer Abschnitt 16b der den Eingriffsabschnitt 15 begrenzenden Trennlinie 16 ist von der Außenseite 13 der Oberseite 2 der Faltschachtel 1 vollständig durch die Wandung 7 der Oberseite 2 geführt. Somit ergibt sich an den Aufreißpunkten 14a, 14a' und 14b, 14b' jeweils eine Aufreißlasche 4a bzw. 4b der abtrennbaren Fläche 4. Zum Entfernen der abtrennbaren Fläche 4 wird diese am Eingriffsabschnitt 15 (genauer gesagt an der Grenzfläche 16 und 16b) an einem der Aufreißlaschen 4a bzw. 4b (oder auch an beiden Aufreißlaschen 4a, 4b) gegriffen und abgezogen, wobei sich die Fläche 4 an den Aufreißpunkten 14a, 14a' beziehungsweise 14b, 14b' entlang der Trennlinie 3 (und damit entlang der Abschnitte 3a, 3b) löst, was die oben beschriebene Aufspaltung des zwischen der Außenkontur des ersten Abschnitts 3a der Trennlinie 3 und der Außenkontur des zweiten Abschnitts 3b liegenden Bereichs der Wandung 7 an der Oberseite 2 des Faltkartons 1 zur Folge hat. Im Gebrauchszustand der Faltschachtel 1 wird nach dem Entfernen der abtrennbaren Fläche 4 zur Freigabe des Entnahmefensters 5 die Fensterabdeckung 6 durch den zwischen der Außenkontur des ersten Abschnitts 3a und der Außenkontur des zweiten Abschnitts 3b liegenden Bereichs der Wandung 7 an der Oberseite 2 der Faltschachtel 1 gebildet, wobei in diesem Bereich die Wandung 7 aufgetrennt ist und eine geringere Schichtstärke als die Wandung 7 der Faltschachtel 1 außerhalb des Entnahmefensters 5 aufweist.

Weiterhin ist an der Oberseite 2 der Faltschachtel 1 eine weitere Trennlinie 17 vorgesehen, wobei die Außenkontur des ersten Abschnitts 3a der Trennlinie 3 innerhalb einer Außenkontur der weiteren Trennlinie 17 angeordnet ist. Die weitere Trennlinie 17 ist von der Außenseite 13 der Oberseite 2 der Faltschachtel 1 her in die Wandung 7 der Oberseite 2 eingeführt, ohne die Wandung 2 vollständig zu durchdringen. Diese weitere Trennlinie 17 ist allerdings nicht zwingend.

In der dargestellten Ausführung sind die Außenkontur des ersten Abschnitts 3a der Trennlinie 3 und die Außenkontur der weiteren Trennlinie 17 elliptisch ausgeführt. Die Erfindung ist allerdings nicht hierauf beschränkt. Beispielsweise können diese Außenkonturen auch oval oder kreisförmig ausgeführt sein. Die Außenkontur des zweiten Abschnitts 3b der Trennlinie 3 ist im Wesentlichen rechteckförmig ausgebildet, ohne dass die Erfindung hierauf beschränkt ist.

In der **Fig. 3** sind alle Trennlinien, welche die Wandung des Kartons der Faltschachtel vollständig durchtrennen als durchgezogene Linien dargestellt. Alle Trennlinien, welche von der Außenseite 13 der Oberseite 2 der Faltschachtel 1 her in die Wandung 7 eingeführt sind, sind als Strich-Punkt-Strich - Linien dargestellt. Alle Trennlinien, welche von der Innenseite 9 der Oberseite 2 der Faltschachtel 1 her in die Wandung 7 eingeführt sind, sind als Strich-Punkt-Punkt-Strich - Linien dargestellt. Faltlinien sind als gleichmäßig gepunktete Linien dargestellt.

Das Flächenverhältnis der Fläche der Entnahmeöffnung 8 zur Fläche des Entnahmefensters 5 liegt in der dargestellten Ausführung bei etwa 1:2. Erfindungsgemäß liegt das Flächenverhältnis im Bereich von 1:1,5 bis 1:10.

**Fig. 4a** zeigt eine Schnittdarstellung der Faltschachtel 1 gemäß Fig. 3 entlang der in **Fig. 1** gezeigten Schnittlinie AA vor dem Entfernen der abtrennbaren Fläche 4.

**Fig. 4b** zeigt eine Schnittdarstellung des Faltschachtel 1 gemäß Fig. 3 entlang der in **Fig. 1** gezeigten Schnittlinie AA nach dem Entfernen der abtrennbaren Fläche 4.

Wie bereits erwähnt, ist die weitere Trennlinie 17 nicht zwingend. **Fig. 5a** zeigt eine Schnittdarstellung einer derartigen Ausführung der Faltschachtel 1 entlang der in **Fig. 1** gezeigten Schnittlinie AA vor dem Entfernen der abtrennbaren Fläche 4.

**Fig. 5b** zeigt eine Schnittdarstellung der Ausführung der Faltschachtel 1 gemäß **Fig. 5a** entlang der in **Fig. 1** gezeigten Schnittlinie AA nach dem Entfernen der abtrennbaren Fläche 4.

In den Darstellung **Fig. 4a** und **Fig. 5a** ist erkennbar, dass der erste Abschnitt 3a und der zweite Abschnitt 3b der Trennlinie 3 jeweils bis zur Hälfte in die Wandung 7 der Oberseite 2 der Faltschachtel 1 eingeführt sind. Die Erfindung ist allerdings nicht hierauf beschränkt. Im Allgemeinen kann der erste Abschnitt (3a) bis in eine Tiefe im Bereich von einem Fünftel bis zu vier Fünftel der Schichtdicke in die Wandung (7) der Oberseite (2) eingeführt sein. Der zweite Abschnitt (3b) der Trennlinie (3) ist vorteilhafterweise bis in eine Tiefe in die Wandung (7) der Oberseite (2) eingeführt, welche der Schichtdicke der Wandung (7) der Oberseite (2) abzüglich der Tiefe des ersten Abschnitts (3a) entspricht.

Bei weiteren nicht dargestellten Ausführungen ist der erste Abschnitt 3a bis zu einem Viertel der Schichtdicke in die Wandung 7 der Oberseite 2 und der zweite Abschnitt 3b der Trennlinie 3 bis zu einem Dreiviertel der Schichtdicke in die Wandung 7 der Oberseite 2 eingeführt. Umgekehrt kann auch der erste Abschnitt 3a bis zu einem Dreiviertel der Schichtdicke in die Wandung 7 der Oberseite 2 und der zweite Abschnitt 3b der Trennlinie 3 bis zu einem Viertel der Schichtdicke in die Wandung 7 der Oberseite 2 eingeführt sein.

Bei einer weiteren Ausführung ist der erste Abschnitt 3a bis zu einem Drittel der Schichtdicke in die Wandung 7 der Oberseite 2 und der zweite Abschnitt 3b der Trennlinie 3 bis zu Zweidrittel der Schichtdicke in die Wandung 7 der Oberseite 2 eingeführt. Umgekehrt kann auch der erste Abschnitt 3a bis zu Zweidrittel der Schichtdicke in die Wandung 7 der Oberseite 2 und der zweite Abschnitt 3b der Trennlinie 3 bis zu einem Drittel der Schichtdicke in die Wandung 7 der Oberseite 2 eingeführt sein.

In nicht dargestellten Ausführungen kann die Faltschachtel auch nur die Aufreißpunkte 14a, 14a' oder nur die Aufreißpunkte 14b, 14b' aufweisen. Ebenso können sowohl die Aufreißpunkte 14a, 14a' als auch die Aufreißpunkte 14b, 14b' jeweils in einem Punkt vereint sein. Ebenso können neben den Aufreißpunkten 14a, 14a', 14b, 14b' grundsätzlich auch weitere Aufreißpunkte vorgesehen sein.

### Bezugszeichenliste

- 1: Faltschachtel
- 2: Oberseite
- 3: Trennlinie
- 3a: erster Abschnitt der Trennlinie 3
- 3b: zweiter Abschnitt der Trennlinie 3
- 4: abtrennbare Fläche
- 5: Entnahmefenster
- 6: Fensterabdeckung
- 7: Wandung
- 8: Entnahmeöffnung
- 9: Innenseite
- 10: Seitenteile
- 11: Unterseite
- 12: Klebe- und Staublaschen
- 13: Außenseite
- 14a, 14a': Aufreißpunkt
- 14b, 14b': Aufreißpunkt
- 15: Eingriffsabschnitt
- 16: den Eingriffsabschnitt 15 umrandende Trennlinie
- 16a: Abschnitt der Trennlinie 16
- 16b: Abschnitt der Trennlinie 16
- 17: weitere Trennlinie

## Patentansprüche

1. Faltschachtel (1) aus Karton zur Aufnahme von übereinandergestapelten Hygienetüchern, wobei an einer Oberseite (2) der Faltschachtel (1) eine vorbereitete, entlang einer Trennlinie (3) abtrennbare Fläche (4) zur Freigabe eines Entnahmefensters (5) vorgesehen ist und wobei nach dem Entfernen der abtrennbaren Fläche (4) in dem Entnahmefenster (5) eine Fensterabdeckung (6) verbleibt und diese Fensterabdeckung (6) gegenüber einer Wandung (7) der Faltschachtel (1) außerhalb des Entnahmefensters (5) elastischer ausgestaltet ist und wobei das Entnahmefenster (5) eine schlitzartige Entnahmeöffnung (8) zur Entnahme der in der Faltschachtel (1) gestapelten Hygienetüchern aufweist, **dadurch gekennzeichnet, dass** ein Flächenverhältnis der Fläche der Entnahmeöffnung (8) zur Fläche des Entnahmefensters (5) in einem Bereich von 1:1,5 bis 1:10 liegt und dass die Trennlinie (3) zumindest einen ersten Abschnitt (3a) und einen zweiten Abschnitt (3b) aufweist und dass der erste Abschnitt (3a) der Trennlinie (3) von einer Außenseite (13) der Oberseite (2) der Faltschachtel (1) in die Wandung (7) der Oberseite (2) eingeführt ist, ohne die Wandung (7) vollständig zu durchdringen und dass der zweite Abschnitt (3b) der Trennlinie (3) von einer Innenseite der Oberseite (2) der Faltschachtel (1) in die Wandung der Oberseite (2) eingeführt ist, ohne die Wandung (7) vollständig zu durchdringen und dass eine Außenkontur des zweiten Abschnitts (3b) innerhalb einer Außenkontur des ersten Abschnitts (3a) angeordnet ist und dass sich der erste Abschnitt (3a) und der zweite Abschnitt (3b) in zumindest einem Aufreißpunkt (14a, 14a', 14b, 14b') berühren und dass im Gebrauchszustand der Faltschachtel (1) nach dem Entfernen der abtrennbaren Fläche (4) zur Freigabe des Entnahmefensters (5) die Fensterabdeckung (6) ein Bereich der Wandung (7) der Oberseite (2) der Faltschachtel (1) ist und in diesem Bereich die Wandung (7) aufgetrennt ist und eine geringere Schichtstärke als die Wandung (7) der Faltschachtel (1) außerhalb des Entnahmefensters (5) aufweist.

2. Faltschachtel (1) nach Anspruch 1, **dadurch gekennzeichnet, dass** der erste Abschnitt (3a) bis in eine Tiefe im Bereich von einem Fünftel bis zu vier Fünftel der Schichtdicke in die Wandung (7) der Oberseite (2) eingeführt ist.

3. Faltschachtel (1) nach Anspruch 2, **dadurch gekennzeichnet, dass** der zweite Abschnitt (3b) der Trennlinie (3) bis in eine Tiefe in die Wandung (7) der Oberseite (2) eingeführt ist, welche der Schichtdicke der Wandung (7) der Oberseite (2) abzüglich der Tiefe des ersten Abschnitts (3a) entspricht.

4. Faltschachtel (1) nach Anspruch 2 und 3, **dadurch gekennzeichnet, dass** der erste Abschnitt (3a) bis zu einem Viertel der Schichtdicke in die Wandung (7) der Oberseite (2) und der zweite Abschnitt (3b) der Trennlinie (3) bis zu einem Dreiviertel der Schichtdicke in die Wandung (7) der Oberseite (2) eingeführt sind oder dass der erste Abschnitt (3a) bis zu einem Dreiviertel der Schichtdicke in die Wandung (7) der Oberseite (2) und der zweite Abschnitt (3b) der Trennlinie (3) bis zu einem Viertel der Schichtdicke in die Wandung (7) der Oberseite (2) eingeführt sind.

5. Faltschachtel (1) nach Anspruch 2 und 3, **dadurch gekennzeichnet, dass** der erste Abschnitt (3a) bis zu Zweidrittel der Schichtdicke in die Wandung (7) der Oberseite (2) und der zweite Abschnitt (3b) der Trennlinie (3) bis zu einem Drittel der Schichtdicke in die Wandung (7) der Oberseite (2) eingeführt sind oder dass der erste Abschnitt (3a) bis zu einem Drittel der Schichtdicke in die Wandung (7) der Oberseite (2) und der zweite Abschnitt (3b) der Trennlinie (3) bis zu Zweidrittel der Schichtdicke in die Wandung (7) der Oberseite (2) eingeführt sind.

6. Faltschachtel (1) nach Anspruch 2 und 3, **dadurch gekennzeichnet, dass** der erste Abschnitt (3a) und der zweite Abschnitt (3b) der Trennlinie (3) jeweils bis zur Hälfte in die Wandung (7) der Oberseite (2) eingeführt sind.

7. Faltschachtel (1) nach einem der vorgenannten Ansprüche, **dadurch gekennzeichnet, dass** an der Oberseite (2) der Faltschachtel (1) eine weitere Trennlinie (17) vorgesehen ist und die Außenkontur des ersten Abschnitts (3a) der Trennlinie (3) innerhalb einer Außenkontur der weiteren Trennlinie (17) angeordnet ist und dass die weitere Trennlinie (17) von einer Außenseite (13) der Oberseite (2) der Faltschachtel (1) in die Wandung (7) der Oberseite (2) eingeführt ist, ohne die Wandung (7) vollständig zu durchdringen.

8. Faltschachtel (1) nach einem der vorgenannten Ansprüche, **dadurch gekennzeichnet, dass** an dem Aufreißpunkt (14a, 14a', 14b, 14b') an der Oberseite (2) der Faltschachtel (1) ein Eingriffsabschnitt (15) vorgesehen ist und dieser Eingriffsabschnitt (15) von einer weiteren Trennlinie (16) begrenzt ist und dass zumindest ein Abschnitt (16a) dieser den Eingriffsabschnitt begrenzenden Trennlinie (16) von einer Außenseite (13) der Oberseite (2) der Faltschachtel (1) in die Wandung (7) der Oberseite (2) eingeführt ist, ohne die Wandung (7) vollständig zu durchdringen und dass zumindest ein weiterer Abschnitt (16b) der den Eingriffsabschnitt (15) begrenzenden Trennlinie (16) von der Außenseite (13) der Oberseite (2) der Faltschachtel (1) vollständig durch die Wandung (7) der Oberseite (2) geführt ist.

9. Faltschachtel (1) nach einem der vorgenannten Ansprüche, **dadurch gekennzeichnet, dass** die Außenkontur des ersten Abschnitts (3a) der Trennlinie (3) und/oder die Außenkontur der weiteren Trennlinie (17) oval oder elliptisch oder kreisförmig ausgeführt ist.

10. Faltschachtel (1) nach einem der vorgenannten Ansprüche, **dadurch gekennzeichnet, dass** die Außenkontur des zweiten Abschnitts (3b) der Trennlinie (3) im Wesentlichen rechteckförmig ausgebildet ist.

## Claims

1. Folding box (1) made of cardboard for accommodating stacked hygiene tissues, wherein a detachable area (4) is provided on an upper side (2) of the folding box (1), said area being detachable along a separation line (3) to expose a removal opening (5), and wherein, after removal of the detachable area (4), a window covering (6) remains in the removal opening (5), said window covering (6) being more elastic than a wall (7) of the folding box (1) outside the removal opening (5), and wherein the removal opening (5) has a slot-like dispensing opening (8) for dispensing the hygiene tissues stacked in the folding box (1), **characterised in that** the ratio of the area of the dispensing opening (8) to the area of the removal opening (5) lies within a range of 1:1.5 to 1:10, and **in that** the separation line (3) comprises at least a first section (3a) and a second section (3b), and **in that** the first section (3a) of the separation line (3) is introduced from an outer side (13) of the upper side (2) of the folding box (1) into the wall (7) of the upper side (2) without fully penetrating the wall (7), and **in that** the second section (3b) of the separation line (3) is introduced from an inner side of the upper side (2) of the folding box (1) into the wall (7) of the upper side (2) without fully penetrating the wall (7), and **in that** an outer contour of the second section (3b) is arranged within an outer contour of the first section (3a), and **in that** the first section (3a) and the second section (3b) contact one another at at least one tear point (14a, 14a', 14b, 14b'), and **in that**, in the use state of the folding box (1) after removal of the detachable area (4) to expose the removal opening (5), the window covering (6) is a region of the wall (7) of the upper side (2) of the folding box (1), and in this region the wall (7) is split and has a smaller layer thickness than the wall (7) of the folding box (1) outside the removal opening (5).

2. Folding box (1) according to claim 1, **characterised in that** the first section (3a) is introduced into the wall (7) of the upper side (2) to a depth in the range from one-fifth to four-fifths of the layer thickness.

3. Folding box (1) according to claim 2, **characterised in that** the second section (3b) of the separation line (3) is introduced into the wall (7) of the upper side (2) to a depth which corresponds to the layer thickness of the wall (7) of the upper side (2) minus the depth of the first section (3a).

4. Folding box (1) according to claims 2 and 3, **characterised in that** the first section (3a) is introduced into the wall (7) of the upper side (2) to a depth of up to one quarter of the layer thickness and the second section (3b) of the separation line (3) is introduced into the wall (7) of the upper side (2) to a depth of up to three quarters of the layer thickness, or **in that** the first section (3a) is introduced into the wall (7) of the upper side (2) to a depth of up to three quarters of the layer thickness and the second section (3b) of the separation line (3) is introduced into the wall (7) of the upper side (2) to a depth of up to one quarter of the layer thickness.

5. Folding box (1) according to claims 2 and 3, **characterised in that** the first section (3a) is introduced into the wall (7) of the upper side (2) to a depth of up to two-thirds of the layer thickness and the second section (3b) of the separation line (3) is introduced into the wall (7) of the upper side (2) to a depth of up to one-third of the layer thickness, or **in that** the first section (3a) is introduced into the wall (7) of the upper side (2) to a depth of up to one-third of the layer thickness and the second section (3b) of the separation line (3) is introduced into the wall (7) of the upper side (2) to a depth of up to two-thirds of the layer thickness.

6. Folding box (1) according to claims 2 and 3, **characterised in that** the first section (3a) and the second section (3b) of the separation line (3) are each introduced into the wall (7) of the upper side (2) to a depth of up to one-half of the layer thickness.

7. Folding box (1) according to any of the preceding claims, **characterised in that** a further separation line (17) is provided on the upper side (2) of the folding box (1), and **in that** the outer contour of the first section (3a) of the separation line (3) is arranged within an outer contour of the further separation line (17), and **in that** the further separation line (17) is introduced from an outer side (13) of the upper side (2) of the folding box (1) into the wall (7) of the upper side (2) without fully penetrating the wall (7).

8. Folding box (1) according to any of the preceding claims, **characterised in that** a gripping section (15) is provided at the tear point (14a, 14a', 14b, 14b') on the upper side (2) of the folding box (1), and **in that** this gripping section (15) is delimited by a further separation line (16), and **in that** at least one section (16a) of the separation line (16) delimiting the gripping section is introduced from an outer side (13) of the upper side (2) of the folding box (1) into the wall (7) of the upper side (2) without fully penetrating the wall (7), and **in that** at least one further section (16b) of the separation line (16) delimiting the gripping section (15) extends from the outer side (13) of the upper side (2) of the folding box (1) completely through the wall (7) of the upper side (2).

9. Folding box (1) according to any of the preceding claims, **characterised in that** the outer contour of the first section (3a) of the separation line (3) and/or the outer contour of the further separation line (17) is configured to be oval, elliptical or circular.

10. Folding box (1) according to any of the preceding claims, **characterised in that** the outer contour of the second section (3b) of the separation line (3) is substantially rectangular.

## Revendications

1. Boîte pliante (1) en carton destinée à contenir des lingettes hygiéniques empilées les unes sur les autres, dans laquelle une face supérieure (2) de la boîte pliante (1) comporte une surface détachable (4) séparable le long d'une ligne de séparation (3) afin de libérer une fenêtre de retrait (5) et dans laquelle, après retrait de la surface détachable (4), un recouvrement de fenêtre (6) subsiste dans la fenêtre de retrait (5), le recouvrement de fenêtre (6) étant plus élastique comparé à une paroi (7) de la boîte pliante (1) située à l'extérieur de la fenêtre de retrait (5) et la fenêtre de retrait (5) présentant une ouverture de retrait (8) en forme de fente pour le retrait des lingettes hygiéniques empilées dans la boîte pliante (1), **caractérisée en ce qu'**un rapport de surface entre la surface de l'ouverture de retrait (8) et la surface de la fenêtre de retrait (5) se situe dans une plage de 1:1,5 à 1:10, **en ce que** la ligne de séparation (3) présente au moins une première section (3a) et une seconde section (3b), **en ce que** la première section (3a) de la ligne de séparation (3) est introduite dans la paroi (7) de la face supérieure (2) depuis une face externe (13) de la face supérieure (2) de la boîte pliante (1) sans traverser complètement la paroi (7) , **en ce que** la seconde section (3b) de la ligne de séparation (3) est introduite depuis une face interne de la face supérieure (2) de la boîte pliante (1) dans la paroi de la face supérieure (2) sans traverser complètement la paroi (7), **en ce qu'**un contour extérieur de la seconde section (3b) est disposé à l'intérieur d'un contour extérieur de la première section (3a) et **en ce que** la première section (3a) et la seconde section (3b) se touchent en au moins un point de déchirure (14a, 14a', 14b, 14b') et **en ce que**, à l'état d'utilisation de la boîte pliante (1), après le retrait de la surface détachable (4) afin de libérer la fenêtre de retrait (5), la couverture de fenêtre (6) est une zone de la paroi (7) de la face supérieure (2) de la boîte pliante (1), zone dans laquelle la paroi (7) est fendue et présente à l'extérieur de la fenêtre de retrait (5) une épaisseur de couche plus faible que la paroi (7) de la boîte pliante (1).

2. Boîte pliante (1) selon la revendication1, **caractérisée en ce que** la première section (3a) est introduite dans la paroi (7) de la face supérieure (2) à une profondeur comprise entre un cinquième et quatre cinquièmes de l'épaisseur de couche.

3. Boîte pliante (1) selon la revendication 2 **caractérisée en ce que** la seconde section (3b) de la ligne de séparation (3) est introduite dans la paroi (7) de la face supérieure (2) jusqu'à une profondeur correspondant à l'épaisseur de couche de la paroi (7) de la face supérieure (2) moins la profondeur de la première section (3a).

4. Boîte pliante (1) selon les revendications 2 et 3, **caractérisée en ce que** la première section (3a) est introduite dans la paroi (7) de la face supérieure (2) jusqu'à un quart de l'épaisseur de couche et la seconde section (3b) de la ligne de séparation (3) est introduite dans la paroi (7) de la face supérieure (2) jusqu'aux trois quarts de l'épaisseur de couche ou **en ce que** la première section (3a) est introduite dans la paroi (7) de la face supérieure (2) jusqu'aux trois quarts de l'épaisseur de couche et la seconde section (3b) de la ligne de séparation (3) est introduite dans la paroi (7) de la face supérieure (2) jusqu'à un quart de l'épaisseur de couche.

5. Boîte pliante (1) selon les revendications 2 et 3, **caractérisée en ce que** la première section (3a) est introduite dans la paroi (7) de la face supérieure (2) jusqu'aux deux tiers de l'épaisseur de couche et la seconde section (3b) de la ligne de séparation (3) est introduite dans la paroi (7) de la face supérieure (2) jusqu'à un tiers de l'épaisseur de couche ou **en ce que** la première section (3a) est introduite dans la paroi (7) de la face supérieure (2) jusqu'à un tiers de l'épaisseur de couche et que la seconde section (3b) de la ligne de séparation (3) est introduite dans la paroi (7) de la face supérieure (2) jusqu'aux deux tiers de l'épaisseur de couche.

6. Boîte pliante (1) selon les revendications 2 et 3, **caractérisée en ce que** la première section (3a) et la seconde section (3b) de la ligne de séparation (3) sont introduites respectivement jusqu'à la moitié dans la paroi (7) de la face supérieure (2).

7. Boîte pliante (1) selon l'une des revendications précédentes, **caractérisée en ce qu'**une ligne de séparation (17) supplémentaire est prévue sur la face supérieure (2) de la boîte pliante (1) et **en ce que** le contour extérieur de la première section (3a) de la ligne de séparation (3) est disposé à l'intérieur d'un contour extérieur de la ligne de séparation (17) supplémentaire et **en ce que** la ligne de séparation (17) supplémentaire est introduite dans la paroi (7) de la face supérieure (2) depuis une face externe (13) de la face supérieure (2) de la boîte pliante (1), sans traverser complètement la paroi (7).

8. Boîte pliante (1) selon l'une des revendications précédentes, **caractérisée en ce qu'**une section de prise (15) est prévue au niveau du point de déchirure (14a, 14a', 14b, 14b') sur la face supérieure (2) de la boîte pliante (1), cette section de prise (15) étant délimitée par une ligne de séparation (16) supplémentaire et **en ce qu'**au moins une section (16a) de cette ligne de séparation (16) délimitant la section de prise est introduite dans la paroi (7) de la face supérieure (2) depuis une face externe (13) de la face supérieure (2) de la boîte pliante (1), sans traverser complètement la paroi (7) et **en ce qu'**au moins une section (16b) supplémentaire de la ligne de séparation (16) délimitant la section de prise (15) traverse complètement la paroi (7) de la face supérieure (2) depuis la face externe (13) de la face supérieure (2) de la boîte pliante (1).

9. Boîte pliante (1) selon l'une des revendications précédentes, **caractérisée en ce que** le contour extérieur de la première section (3a) de la ligne de séparation (3) et/ou le contour extérieur de la ligne de séparation (17) supplémentaire présente une configuration ovale ou elliptique ou circulaire.

10. Boîte pliante (1) selon l'une des revendications précédentes, **caractérisée en ce que** le contour extérieur de la seconde section (3b) de la ligne de séparation (3) est de forme essentiellement rectangulaire.
